# EUROPÄISCHE PATENTSCHRIFT

(11) **EP 0 274 085 B1**
(45) Veröffentlichungstag und Bekanntmachung des Hinweises auf die Patenterteilung: **15.04.1992**
(21) Anmeldenummer: 87118426.3
(22) Anmeldetag: 12.12.1987
(51) Int. Cl.: B42F 1/02

(54) **Heftklammer aus Kunststoff**
Plastic paper clip
Pince-papier en matière plastique

(30) Priorität: 08.01.1987 DE 3700322
(43) Veröffentlichungstag der Anmeldung: 13.07.1988
(73) Patentinhaber: Lorber, Kurt, D-73773 Aichwald (DE)
(72) Erfinder: Lorber, Kurt, D-73773 Aichwald (DE)
(74) Vertreter: Patentanwälte Ruff, Beier, Schöndorf und Mütschele

(56) Entgegenhaltungen:
- DE-B- 1 166 149
- FR-A- 339 959
- FR-A- 2 099 355

## Beschreibung

Die Erfindung betrifft eine aus Kunststoff bestehende Heftklammer mit zwei äußeren etwa V-förmig gespreizten Klemmschenkeln, die über Querstege mit zwei parallelen, durch einen Schlitz getrennten Klemmabschnitten verbunden sind, an deren Enden eine Verbindungsplatte angeordnet ist, die zwei ebenfalls V-förmig ausgespreizt verlaufende Klemmarme aufweist.

Es ist bereits eine aus Kunststoff bestehende Heftklammer dieser Art bekannt (DE-PS 20 37 708). Bei ihr besteht die Aufgabe hauptsächlich darin, eine Heftklammer zu schaffen, die für sehr dicke Blätterstapel verwendbar ist. Bei dieser Klammer erstreckt sich der Längsschlitz über etwas mehr als die Hälfte der Länge der Heftklammer und reicht praktisch bis zu der Verbindungsstelle zwischen der Verbindungsplatte und den inneren Klemmarmen. Dadurch besteht die Gefahr, daß die bei Anbringung der Heftklammer an Papierstapeln auftretende Torsion der parallelen Klemmabschnitte, die ja die Klemmwirkung erzielt, auch zu einer Verformung der Klemmarme führt. Dies ist jedoch nicht erwünscht.

Ebenfalls bekannt ist eine aus Kunststoff bestehende Heftklammer (DE-PS 11 66 149), bei der äußere und innere Klemmschenkel beide V-förmig ausgespreizt und im Bereich ihrer Enden miteinander verbunden sind.

Der Erfindung liegt die Aufgabe zugrunde, eine Heftklammer, insbesondere eine Heftklammer der eingangs genannten Art, zu schaffen, die sich mit wirtschaftlichem Aufwand durch Spritzgießen herstellen läßt und bei der auch bei geringer Dicke des Papierstapels eine hohe Klemmkraft erreicht wird.

Zur Lösung dieser Aufgabe ist erfindungsgemäß vorgesehen, daß bei einer Heftklammer der Längsschlitz sich höchstens über etwa ein Drittel der Länge der Klammer erstreckt, die Klemmabschnitte über einen Verlängerungsabschnitt, der länger als breit ist, mit der Verbindungsplatte verbunden sind und der Zwischenraum zwischen dem Verlängerungselement und den Klemmarmen als Schlitz mit mindestens teilweise schräg verlaufender Längsrichtung ausgebildet ist.

Damit Heftklammern ihre Aufgabe richtig erfüllen können, ist es vielfach üblich, daß der innere Abschnitt sich über etwa zwei Drittel bis drei Viertel der Länge der gesamten Heftklammer erstreckt. Durch die Verkürzung des Schlitzes ändert sich nichts an der Länge des inneren Klemmabschnittes, jedoch ist die erzielbare Klemmkraft größer. Die Klemmkraft wird im wesentlichen durch die Torsion der beiden in Längsrichtung verlaufenden Klemmabschnitte erreicht. Die Verkürzung des Längsschlitzes führt zu einer Verkürzung der auf Torsion beanspruchten Klemmabschnitte und dadurch zu einer Erhöhung der Klemmkraft. Durch die Ausbildung der seitlichen Zwischenräume als Längsschlitze wird die durch die Torsion bewirkte Verbiegung des inneren Klemmabschnittes deutlich von den Klemmarmen ferngehalten, so daß diese ihre eigentliche Aufgabe wahrnehmen können, nämlich eine großflächige Anlage an den Papierblättern zu bieten. Dadurch, daß die Längsschlitze mindestens teilweise schräg verlaufen, wird es möglich, die Form der Klammer auch bei sehr kleinen Heftklammern zu verwenden.

In Weiterbildung kann vorgesehen sein, daß die seitlichen Schlitze im wesentlichen parallele Seitenkanten aufweisen. Sie haben also überall gleiche Breite.

In Weiterbildung kann vorgesehen sein, daß die Klemmarme ebenfalls parallele Seitenkanten aufweisen. Bei der eingangs genannten bekannten Heftklammer hatten die Klemmarme eine leicht konvergierende Form bei ebenfalls abnehmender Dicke.

Erfindungsgemäß kann vorgesehen sein, daß die Klemmarme parallel zu den äußeren Klemmschenkeln verlaufen.

Weitere Merkmale, Einzelheiten und Vorzüge der Erfindung ergeben sich aus der folgenden Beschreibung einer bevorzugten Ausführungsform der Erfindung sowie anhand der Zeichnung. Hierbei zeigen:
- Fig. 1: eine Aufsicht auf eine von der Erfindung vorgeschlagenen Heftklammer;
- Fig. 2: einen Schnitt längs Linie II-II in Fig. 1.

Die in Fig. 1 dargestellte Heftklammer zum Verklammern von mindestens zwei Blatt Papier aneinander enthält zwei äußere Klemmschenkel 11, die etwa V-förmig ausgespreizt verlaufen. Im Bereich des spitzen Endes 12 des Heftklammer sind die Klemmschenkel 11 durch einen abgerundeten Bogen 13 miteinander verbunden. Im Bereich ihrer gegenüberliegenden Enden, wo sie am weitesten auseinandergespreizt sind, gehen die äußeren Klemmschenkel 11 in je einen Quersteg 14 über, der senkrecht zur Längsrichtung der Heftklammer verläuft. Die Längsrichtung der Heftklammer ist gleichzeitig die Winkelhalbierende zwischen den beiden geradlinigen äußeren Klemmschenkeln 11, wobei diese Winkelhalbierende zusätzlich eine Symmetrielinie für die Heftklammer bildet. An ihren einander zugewandten inneren Enden gehen die Querstege 14 in jeweils einen Klemmabschnitt 15 über. Diese Klemmabschnitte 15 verlaufen wiederum senkrecht zu den Querstegen in das Innere der Klammer hinein, also innerhalb der äußeren Klemmschenkel 11. Die Klemmabschnitte 15 verlaufen parallel zueinander und zu der Symmetrielinie der Heftklammer. Sie sind voneinander durch einen Längsschlitz 16 getrennt, der im dargestellten Ausführungsbeispiel überall die gleiche Breite aufweist. Der Längsschlitz 16 weist eine Länge 17 auf, die etwa 30 % der Gesamtlänge der Heftklammer beträgt. Der Längsschlitz 16 ermöglicht es, daß beim Verklammern zweier Blätter Papier die beiden Querstege aus der Papierebene herausgedreht werden, was zu einer Torsion der Klemmabschnitte 15 führt. An ihren dem Ende 18 des Schlitzes 16 entsprechenden Enden gehen die Klemmstege 15 in ein leicht konvergierendes Verlängerungselement 19 über, das zu beiden Seiten von schräg verlaufenden Schlitzen 20 begrenzt ist. Am in Fig. 1 unteren Ende 21 der Schlitze 20 geht das Verlängerungselement 19 in eine Verbindungsplatte 22 über, deren unteres Ende 23 bogenförmig abgerundet ist. Der Abstand von der Oberkante der Klammer bis zum unteren Ende 23 der Verbindungsplatte 22 entspricht etwa zwei Drittel bis drei Viertel der Gesamtlänge der Heftklammer.

An der Verbindungsplatte sind zu beiden Seiten Klemmarme 24 angeformt, die durchgehend gleiche Breite aufweisen und sich in den Raum zwischen der Verlängerungsplatte 19 bzw. den Klemmabschnitten 15 und den äußeren Klemmschenkeln 11 hinein erstrecken. Sie verlaufen parallel zu den äußeren Klemm schenkeln 11, wobei zwischen ihren Außenkanten und den Klemmschenkeln 11 ein überall gleich breiter Zwischenraum gebildet ist.

Aufgrund der Anordnung des Verlängerungselementes 19 zwischen den Klemmabschnitten 15 und der Verbindungsplatte 22 ist dafür gesorgt, daß eine durch die Torsion der Klemmabschnitte 15 bewirkte Verformung sich nicht auf die Verbindungsplatte 22 und die Klemmarme 24 erstreckt. Gleichzeitig ist durch den relativ kurzen Längsschlitz 16 und die dadurch kurzen Klemmabschnitte 15 gesorgt, daß die Klemmkraft so groß ist, daß die Heftklammer bei dem häufigsten Anwendungsfall, nämlich dem Zusammenheften von nur zwei Blatt Papier, ausreichend festhält.

Aus dem Schnitt der Fig. 2 ist zu sehen, daß das Profil der Klammer eine ebene Oberseite 25 und eine ebene Unterseite 26 aufweist. Die Seitenwände 27 bzw. 28 des Profils sind leicht konvergierend ausgebildet, wobei der in Fig. 2 zu sehende Winkel rund 150° beträgt. In gleicher Weise ist auch ein Querschnitt durch die anderen Teile der Heftklammer ausgebildet.

## Patentansprüche

1. Aus Kunststoff bestehende Heftklammer mit zwei äußeren etwa V-förmig gespreizten Klemmschenkeln (11), die über Querstege (14) mit zwei parallelen, durch einen Schlitz (16) getrennten Klemmabschnitten (15) verbunden sind, deren Enden mit einer Verbindungsplatte (22) verbunden sind, die zwei ebenfalls V-förmig ausgespreizt verlaufende Klemmarme (24) aufweist, dadurch gekennzeichnet, daß der Schlitz (16) sich höchstens über etwa ein Drittel der Länge der Klammer erstreckt, die Klemmabschnitte (15) über ein Verlängerungselement (19), das länger als breit ist, mit der Verbindungsplatte (22) verbunden sind und der Zwischenraum zwischen dem Verlängerungselement und den Klemmarmen (24) als Schlitz (20) mit mindestens teilweise schräg verlaufender Längsrichtung ausgebildet ist.

2. Heftklammer nach Anspruch 1, dadurch gekennzeichnet, daß die seitlichen Schlitze (20) im wesentlichen parallele Seitenkanten aufweisen.

3. Heftklammer nach Anspruch 1 oder 2, dadurch gekennnzeichnet, daß die Klemmarme (24) parallele Seitenkanten aufweisen.

4. Heftklammer nach einem der vorhergehenden Ansprüche, dadurch gekennzeichnet, daß die Klemmarme (24) parallel zu den äußeren Klemmschenkeln (11) verlaufen.

5. Heftklammer nach einem der vorhergehenden Ansprüche, dadurch gekennzeichnet, daß das Verlängerungselement (19) im Bereich zwischen den Klemmabschnitten (15) und der Verbindungsplatte (22) konvergierend ausgebildet ist.

6. Heftklammer nach einem der vorhergehenden Ansprüches dadurch gekennzeichnet, daß der Spreizwinkel der Klemmschenkel (11) und/oder der Spreizwinkel der Klemmarme (24) und/oder der Konvergierungswinkel des Verlängerungselementes (19) im Bereich von etwa 15 bis etwa 20° liegt.

## Claims

1. Plastic paperclip with two outer, approximately V-shaped splayed clamping legs (11) connected by means of transverse webs (14) to two parallel clamping portions (15) separated by a slot (16) and whose ends are connected to a connecting plate (22), which has two V-shaped splayed clamping arms (24), characterized in that the slot (16) at the most extends over approximately one third of the length of the clip, the clamping portions (15) being connected to the connecting plate (22) by means of an extension element (19), which is longer than it is wide, and the gap between the extension element and the clamping arms (24) is constructed as a slot (20) with an at least partial sloping longitudinal direction.

2. Paperclip according to claim 1, characterized in that the lateral slots (20) have substantially parallel lateral edges.

3. Paperclip according to claims 1 or 2, characterized in that the clamping arms (24) have parallel lateral edges.

4. Paperclip according to one of the preceding claims, characterized in that the clamping arms (24) are parallel to the outer clamping legs (11).

5. Paperclip according to one of the preceding claims, characterized in that the extension element (19) has a convergent construction in the area between the clamping portions (15) and the connecting plate (22).

6. Paperclip according to one of the preceding claims, characterized in that the splaying angle of the clamping legs (11) and/or the splaying angle of the clamping arms (24) and/or the convergence angle of the extension element (19) is in the range approximately 15 to approximately 20°.

## Revendications

1. Pince-papier en matière plastique, présentant deux branches extérieures de coincement (11) sensiblement écartées en V et reliées, par l'intermédiaire de membrures transversales (14), à deux zones parallèles de coincement (15) qui sont séparées par une fente (16) et dont les extrémités sont reliées à une plaquette de solidarisation (22) munie de deux bras de coincement (24) s'étendant, eux aussi, avec écartement en V, caractérisé par le fait que la fente (16) s'étend, au maximum, sur environ un tiers de la longueur du pince-papier ; les zones de coincement (15) sont reliées à la plaquette de solidarisation (22) par l'intermédiaire d'un élément de prolongement (19) qui est plus long que large ; et l'espace intercalaire situé entre l'élément de prolongement et les bras de coincement (24) est réalisé sous la forme d'une fente (20) dont la direction longitudinale s'étend au moins partiellement à l'oblique.

2. Pince-papier selon la revendication 1, caractérisé par le fait que les fentes latérales (20) présentent des arêtes latérales sensiblement parallèles.

3. Pince-papier selon la revendication 1 ou 2, caractérisé par le fait que les bras de coincement (24) présentent des arêtes latérales parallèles.

4. Pince-papier selon l'une des revendications précédentes, caractérisé par le fait que les bras de coincement (24) s'étendent parallèlement aux branches extérieures de coincement (11).

5. Pince-papier selon l'une des revendications précédentes, caractérisé par le fait que l'élément de prolongement (19) est réalisé avec convergence dans la région comprise entre les zones de coincement (15) et la plaquette de solidarisation (22).

6. Pince-papier selon l'une des revendications précédentes, caractérisé par le fait que l'angle d'écartement des branches de coincement (11) et/ou l'angle d'écartement des bras de coincement (24) et/ou l'angle de convergence de l'élément de prolongement (19) se situe dans la plage d'environ 15 à environ 20°.
